# EUROPÄISCHE PATENTSCHRIFT

(11) **EP 0 848 210 B1**
(45) Veröffentlichungstag und Bekanntmachung des Hinweises auf die Patenterteilung: **16.04.2003**
(21) Anmeldenummer: 97810854.6
(22) Anmeldetag: 11.11.1997
(51) Int. Cl.: F23R 3/16, F01D 9/02, F01D 9/04

(54) **Brennkammer mit integrierten Leitschaufeln**
Combustor with integrated guide vanes
Chambre de combustion avec aubes de guidage intégrées

(30) Priorität: 13.12.1996 DE 19651881
(43) Veröffentlichungstag der Anmeldung: 17.06.1998
(73) Patentinhaber: ALSTOM (Switzerland) Ltd, 5401 Baden (CH)
(72) Erfinder: Meylan, Pierre, 5432 Neuenhof (CH)

(56) Entgegenhaltungen:
- DE-A- 1 476 892
- DE-B- 1 108 516
- DE-B- 1 240 706
- DE-B- 1 245 644
- DE-B- 1 476 887
- US-A- 2 844 001
- US-A- 3 353 351
- US-A- 3 608 310

## Beschreibung

### Technisches Gebiet

Die Erfindung betrifft eine Gasturbine mit zwischen Brennraum und Turbinenlaufrad angeordneten Leitschaufeln nach dem Oberbegriff des Anspruchs 1.

### Stand der Technik

Eine Gasturbine weist zwischen Brennraum und Turbinenlaufrad eine eine eigenständige Einheit bildende Leitschaufelgruppe auf, welche im wesentlichen funktionell und konstruktiv von den benachbarten Baugruppen, wie Brennkammer und Turbinenlaufrad, separiert ist und auch separate Verankerungen im Turbinengehäuse aufweist. Dies hat den Nachteil, dass jede dieser Baugruppen separat hergestellt und separat montiert und vor allem auch zueinander justiert werden muss, was sehr hohe Kosten verursacht. Insbesondere erfordert eine solche Bauweise eine sehr grosse Anzahl der Bauteile mit all den komplexen Nachteilen, von den Fertigungs- und Montagevorgängen, dem Transportgewicht bis zum insbesondere thermischen Betriebsverhalten.

Aus DE 1 245 644 ist eine Gasturbine mit einer monolithischen Brennkammer-Leitschaufeleinheit bekannt. Die Brennkammer-Leitschaufeleinheit ist in einer kalten Tragstruktur befestigt. Die Brennkammerwand wird in Strömungsrichtung vom Verdichter zur Turbine von Luft umströmt, welche in die Leitschaufeln geführt wird, und von dort durch Mischluftöffnungen in das aus der Brennkammer abströmende Heissgas einströmt. Monolithische Brennkammer-Leitschaufeleinheiten mit analogen Luftführungen um die Brennkammer und durch die Leitschaufeln sind auch aus US 3,608,310, DE 11 08 516, DE 14 76 887, DE 14 76 892, US 3,353,351, sowie DE 12 40 706 bekanntgeworden. Die Luftströmung wird gemäss den offenbarten Lehren primär als Mischluft zur Verdünnung der Heissgasströmung vor dem Eintritt in das Turbinen-Laufrad genutzt. Probleme der Kühlung stehen dabei nicht im Vordergrund; insbesondere werden die thermisch hochbelasteten Leistschaufeln von bereits an der Brennkammerwand erwärmter Luft durchströmt.

### Darstellung der Erfindung

Der vorliegenden Erfindung liegt die Aufgabe zugrunde, eine Gasturbine mit zwischen Brennraum und Turbinenlaufrad angeordneten Leitschaufeln anzugeben, welche die genannten Nachteile des Standes der Technik zu vermeiden vermag. Die Lösung dieser Aufgabe wird mit den Merkmalen des Kennzeichens von Anspruch 1 umschrieben. Details der Ausführungsformen einer solchen Gasturbine sind durch die Merkmale der abhängigen Ansprüche angegeben.

### Kurze Beschreibung der Zeichnung

Weitere Merkmale und Vorteile ergeben sich aus der Beschreibung von beispielsweisen Ausführungsformen anhand der Zeichnung.In dieser zeigt
- Fig. 1: schematisch eine Leitschaufelanordnung nach dem Stand der Technik
- Fig. 2: einen im wesentlichen Radialschnitt durch eine erfindungsgemässe Leitschaufelanordnung [Schnitt AA],
- Fig. 3: den Schnitt BB durch zwei benachbarte Leitschaufeln einer Leitschaufelgruppe.

Es sind nur die für das Verständnis der Erfindung wesentlichen Elemente gezeigt; insbesondere ist nicht der an sich bekannte und unveränderte Teil der Gasturbine dargestellt.

### Weg zur Ausführung der Erfindung

Bei einer Gasturbine mit zwischen jeder Brennkammer 1.2 und dem Turbinenlaufrad 2 angeordneten Leitschaufeln 1.1 sind diese erfindugsgemäss in die Brennkammerwand 1.2.1 integriert und als Teile derselben ausgebildet. Sie stellen eine im wesentlichen monolithische Brennkammer-Leitschaufeleinheit 1 dar. Die Brennkammerwand 1.2.1 geht in die Wand jeder zugehörigen Leitschaufel 1.1 über, ohne von ihr getrennt zu sein. Diese Brennkammer-Leitschaufeleinheit 1 ist in eine sogenannte kalte Tragstruktur 3.1 der Gasturbinenanlage eingesetzt und wird von dieser getragen. Aus Gründen der Montage der ganzen Gasturbinenanlage ist diese Brennkammer-Leitschaufeleinheit 1 geteilt ausgebildet, wodurch ein radial äusseres und ein radial inneres Segment 1.B bzw. 1.A entsteht, wobei in jedem Segment die Leitschaufelhälften durch korrespondierende Begrenzungswände 1.1.i voneinander getrennt sind, also jede Leitschaufel 1.1 einen nach aussen abgeschlossenen radial inneren und radial äusseren Teil, je in einem entsprechenden Segment 1.A bzw. 1.B, aufweist. Jedes dieser Segmente sitzt in einer zugeordneten kalten Tragstruktur 3.1 der Gasturbinenanlage. Zwischen jeder dieser kalten Tragstrukturen 3.1 und dem ihr zugeordneten Segment 1.A bzw. 1.B sind Kühlluftkanäle 4 vorgesehen, welche teilweise im Innern der Leitschaufeln 1.1 verlaufen. Dabei sind die Einströmöffnungen 4.1 der Kuehlluftkanäle 4 in der kalten Tragstruktur 3.1 im Bereich der Leitschaufeln 1.1 angeordnet, wodurch eine Gegenstromkühlung der Brennkammerwand 1.2.1 verwirklicht wird. Um den thermischen Gegebenheiten gerecht zu werden sind in den Kühlluftkanälen 4 der Leitschaufeln 1.1 Leiteinrichtungen 4.2, z.B. Prallbleche oder Leitbleche, für die Kühlluft vorgesehen. Die die Leitschaufel 1.1 in radialer Richtung teilenden und einander benachbarten Begrenzungswände 1.1.i einer jeden so gebildeten Leitschaufelhälfte ensprechender Segmente kann wenigstens einen mit der benachbarten Begrenzungswand 1.1.i korrespondierenden Absatz 1.1.k als Dichtelement zur Verringerung von Leckageverlusten aufweisen. Ausserdem weist jede der Leitschaufeln 1.1 an ihren Mantelseiten Kühlluftöffnungen 1.1.m auf, wobei diese vorzugsweise und je nach den thermischen Gegebenheiten, laufradseitig [Hinterkante] oder im Bereich der die Leitschaufel 1.1 in zwei radiale Segmente teilenden Begrenzungswände 1.1.i angeordnet sind. Dabei sind diese Kühlluftöffnungen 1.1.m in den Begrenzungswänden 1.1.i von innerem Segment 1.A zu äusserem Segment 1.B zueinander versetzt angeordnet.

Die Höhe der Teilung in das radial innere und das radial äussere Segment 1.A bzw. 1.B kann je nach speziellen Anlagegegebenheiten, d.h. bei optimaler Fertigung [Giesstechnik] und den Kühlverhältnissen zwischen radial ganz innen oder radial ganz aussen (0% und 100% der Kanalhöhe) liegen.

Die die Leitschaufeln 1.1 teilenden und einander benachbarten Begrenzungswände 1.1.i jeder Leitschaufelhälfte entsprechender Segmente kann zur Rotorachse beliebig geneigt angeordnet sein.

Mit dieser integrierten Ausbildung der Leitschaufeln stellen sie eine Fortsetzung der Brennkammer dar mit der zusätzlichen Aufgabe, die Gasströmung zu den Laufschaufeln des Turbinenrades umzulenken. Damit kann die im allgemeinen sehr komplex strukturierte, separat aufgebaute und separat zu montierende Leitschaufelreihe entfallen. Dies bewirkt auch, dass Kühlluftverluste [Leckage] durch die montagebedingten Spalte reduziert bzw. eliminiert werden.

Ausserdem wird die Kühlluft wieder fast vollständig dem Verbrennungskreislauf zugeführt, wobei sie durch die Gegenstromführung schon sehr gut vorgewärmt ist. Durch die integrierte Bauweise können die Kühlluftverluste sehr stark reduziert werden. Ausserdem wird durch die Gegenstromführung der Külluft sichergestellt, dass die thermisch sehr hoch belasteten Leitschaufeln die frische und damit kältere Kühlluft erhalten, somit besser gekühlt werden. Ausserdem kann die Länge der Brennkammer mit integrierter Leitschaufel um etwa die axiale Erstreckung der ersten Leitschaufelreihe gekürzt werden. Ausserdem ergibt sich dadurch der Vorteil, dass die Külluft für die erste Laufschaufelreihe der ersten Turbine nicht mehr durch die Leitschaufelreihe, sondern direkt vom Verdichter kommend der Laufschaufelreihe zugeführt werden kann. Dies ergibt somit eine deutliche Verkürzung des Kühlluftweges und somit eine Verringerung der Strömungsverluste und der zu kühlenden Oberfläche; auch eine einfachere konstruktive Ausbildung der entsprechenden Anlageteile. Durch die Teilung in die beiden Segmente der Brennkammer-Leitschaufeleinheit 1 lässt sich zudem der Vorteil verwirklichen, dass die Kühllufterwärmung zwischen den radial äusseren und den radial inneren Segmenten etwa gleichmässig verteilt wird.

Da die Kühlluftströme erfindungsgemäss im wesentlichen in Serie geschaltet sind, ergeben sich gegenüber der Parallelschaltung der Kühlluftströme nach dem Stand der Technik auch wesentliche Vorteile betreffend dem Wirkungsgrad der Kühlung. Ausserdem entfallen bei der integrierten Leitschaufelausbildung die Leckageverluste an Kühlluft durch die Spalten in der Umgebung der separat gefertigten und eingesetzten Leitschaufeln.

### Bezugszeichen

| | |
|---|---|
| Brennkammer-Leitschaufeleinheit | 1 |
| inneres Segment | 1.A |
| der Brennkammer-Leitschaufeleinheit | |
| äusseres Segment | 1.B |
| der Brennkammer-Leitschaufeleinheit | |
| Leitschaufeln | 1.1 |
| Begrenzungswände | 1.1.i |
| korrespondierender Segmente der Leitschaufeln | |
| Absatz | 1.1.k |
| korrespondierender Segmente der Leitschaufeln | |
| Kühlluftöffnungen | 1.1.m |
| Brennkammer | 1.2 |
| Brennkammerwand | 1.2.1 |
| Turbinenlaufrad | 2 |
| Gasturbinenanlage | 3 |
| kalte Tragstrukturen | 3.1 |
| Kühlluftkanäle | 4 |
| Einströmöffnung | [4.1 |
| Leiteinrichtungen | 4.2 |

## Patentansprüche

1. Gasturbine, umfassend wenigstens eine kalte Tragstruktur (3.1), eine von Brennkammerwänden (1.2.1) begrenzte Brennkammer (1.2), sowie Leitschaufeln (1.1), wobei die Leitschaufeln (1.1) in eine Brennkammerwand (1.2.1) integriert und als Teile derselben ausgebildet sind, dergestalt, dass sie eine im wesentlichen monolithische Brennkammer-Leitschaufeleinheit (1) darstellen, welche in der kalten Tragstruktur (3.1) befestigt ist, wobei die Brennkammer-Leitschaufeleinheit wenigstens einen Kühlluftkanal (4) aufweist und/oder mit der Tragstruktur bildet, welcher Kühlkanal wenigstens eine Einströmöffnung (4.1) aufweist, **dadurch gekennzeichnet, dass** der Kühlluftkanal wenigstens einen ersten wenigstens teilweise innerhalb einer Leitschaufel verlaufenden Kanalabschnitt und einen zweiten, in Strömungsrichtung dem ersten Kanalabschnitt nachgeschalteten Kanalabschnitt aufweist, welcher an einer Seite der Brennkammerwand (1.2.1) verläuft, sodass die Kühlluft zuerst durch die Leitschaufel und dann im Gegenstrom entlang der Brennkammerwand geführt wird.

2. Gasturbine nach Anspruch 1, **dadurch gekennzeichnet, dass** die Einströmöffnungen (4.1) in der kalten Tragstruktur (3.1) integriert sind.

3. Gasturbine nach einem der vorstehenden Ansprüche, **dadurch gekennzeichnet, dass** die Leitschaufeln (1.1) innerhalb der Kühlluftkanäle (4) Leiteinrichtungen (4.2) für die Kühlluft aufweisen.

4. Gasturbine nach einem der vorstehenden Ansprüche, **dadurch gekennzeichnet, dass** die Leitschaufeln (1.1) an ihren Mantelflächen Kühlluftöffnungen (1.1.m) aufweisen.

5. Gasturbine nach Anspruch 4, **dadurch gekennzeichnet, dass** die Kühlluftöffnungen (1.1.m) an den Hinterkanten der Leitschaufeln (1.1) angeordnet sind.

6. Gasturbine nach einem der vorstehenden Ansprüche, **dadurch gekennzeichnet, dass** die Brennkammer-Leitschaufeleinheit (1) in ein radial inneres (1.A) und ein radial äusseres (1.B) Segment unterteilt ist, und wobei die Leitschaufeln durch Begrenzungswände (1.1.i) in äussere und innere Segmente unterteilt sind.

7. Gasturbine nach Anspruch 6, **dadurch gekennzeichnet, dass** die Begrenzungswände (1.1.i) Kühlluftöffnungen aufweisen.

8. Gasturbine nach Anspruch 7, **dadurch gekennzeichnet, dass** die Kühlluftöffnungen (1.1.m) in den Begrenzungswänden (1.1.i) von innerem Segment (1.A) und äusserem Segment (1.B) zueinander versetzt angeordnet sind.

9. Verfahren zur Kühlung einer monolithischen Brennkammer-Leitschaufeleinheit einer Gasturbine gemäss einem der vorstehenden Ansprüche, **dadurch gekennzeichnet, dass** ein Kühlluftstrom durch Kühlluftöffnungen (4.1) in einen ersten wenigstens teilweise innerhalb einer Leitschaufel verlaufenden Kanalabschnitt eines Kühlluftkanals (4) geleitet wird, und, dass wenigstens ein Teilstrom des Kühlluftstroms nachfolgend in einem zweiten Kanalabschnitt für eine Gegenstromkühlung der Brennkammer (1.2) entlang der Brennkammerwand (1.2.1) geführt wird.

10. Verfahren nach Anspruch 9, **dadurch gekennzeichnet, dass** ein erster Teilstrom des Kühlluftstroms durch Kühlluftöffnungen (1.1.m) der Leitschaufel (1.1.i) aus dem Kühlluftkanal (4) abströmt, und ein zweiter Teilstrom in den zweiten Kanalabschnitt geführt wird.

## Claims

1. Gas turbine, comprising at least one cold supporting structure (3.1), a combustion chamber (1.2) defined by combustion-chamber walls (1.2.1), and guide blades (1.1), the guide blades (1.1) being integrated in a combustion-chamber wall (1.2.1) and being designed as parts of the same in such a way that they constitute an essentially monolithic combustion-chamber/guide-blade unit (1) which is fastened in the cold supporting structure (3.1), the combustion-chamber/guide-blade unit having at least one cooling-air passage (4) and/or forming at least one cooling-air passage (4) with the supporting structure, which cooling passage has at least one inflow opening (4.1), **characterized in that** the cooling-air passage has at least one first passage section running at least partly inside a guide blade and a second passage section which is arranged downstream of the first passage section in the direction of flow and runs on one side of the combustion-chamber wall (1.2.1), so that the cooling air is directed first through the guide blade and then in counterflow along the combustion-chamber wall.

2. Gas turbine according to Claim 1, **characterized in that** the inflow openings (4.1) are integrated in the cold supporting structure (3.1).

3. Gas turbine according to one of the preceding claims, **characterized in that** the guide blades (1.1) have guide devices (4.2) for the cooling air inside the cooling-air passages (4).

4. Gas turbine according to one of the preceding claims, **characterized in that** the guide blades (1.1) have cooling-air openings (1.1.m) on their shell surfaces.

5. Gas turbine according to Claim 4, **characterized in that** the cooling-air openings (1.1.m) are arranged on the trailing edges of the guide blades (1.1).

6. Gas turbine according to one of the preceding claims, **characterized in that** the combustion-chamber/guide-blade unit (1) is split into a radially inner segment (1.A) and a radially outer segment (1.B), the guide blades being split by boundary walls (1.1.i) into outer and inner segments.

7. Gas turbine according to Claim 6, **characterized in that** the boundary walls (1.1.i) have cooling-air openings.

8. Gas turbine according to Claim 7, **characterized in that** the cooling-air openings (1.1.m) in the boundary walls (1.1.i) of inner segment (1.A) and outer segment (1.B) are staggered.

9. Method of cooling a monolithic combustion-chamber/guide-blade unit of a gas turbine according to one of the preceding claims, **characterized in that** a cooling-air flow is directed through cooling-air openings (4.1) into a first passage section, running at least partly inside the guide blade, of a cooling-air passage (4), and **in that** at least one partial flow of the cooling-air flow is subsequently directed into a second passage section for counterflow cooling of the combustion chamber (1.2) along the combustion-chamber wall (1.2.1).

10. Method according to Claim 9, **characterized in that** a first partial flow of the cooling-air flow flows off from the cooling-air passage (4) through cooling-air openings (1.1.m) of the guide blade (1.1.i), and a second partial flow is directed into the second passage section.

## Revendications

1. Turbine à gaz comprenant au moins une structure porteuse froide (3.1), une chambre de combustion (1.2) délimitée par des parois de chambre de combustion (1.2.1) ainsi que des pales directrices (1.1), les pales directrices (1.1) étant intégrées dans une paroi de chambre de combustion (1.2.1) et réalisées en tant que parties de celle-ci de manière à constituer un ensemble chambre de combustion-pales directrices (1) essentiellement monolithique qui est fixé dans la structure porteuse froide (3.1), l'ensemble chambre de combustion-pales directrices présentant et/ou formant avec la structure porteuse au moins un canal à air de refroidissement (4), lequel canal de refroidissement présent au moins un orifice d'entrée (4.1), **caractérisée en ce que** le canal à air frais présente une première section de canal qui s'étend au moins en partie à l'intérieur d'une pale directrice et une deuxième section de canal disposée à la suite de la première section de canal dans le sens de l'écoulement, laquelle s'étend d'un côté de la paroi de la chambre de combustion (1.2.1) de manière à ce que l'air de refroidissement soit tout d'abord acheminé à travers la pale directrice et ensuite, à contre-courant, le long de la paroi de la chambre de combustion.

2. Turbine à gaz selon la revendication 1, **caractérisée en ce que** les orifices d'entrée (4.1) sont intégrés dans la structure porteuse froide (3.1).

3. Turbine à gaz selon l'une des revendications précédentes, **caractérisée en ce que** les pales directrices (1.1) présentent des dispositifs de guidage (4.2) à l'intérieur des canaux à air de refroidissement (4).

4. Turbine à gaz selon l'une des revendications précédentes, **caractérisée en ce que** les pales directrices (1.1) présentent des orifices à air de refroidissement (1.1.m) au niveau de leur surface d'enveloppe.

5. Turbine à gaz selon la revendication 4, **caractérisée en ce que** les orifices à air de refroidissement (1.1.m) sont disposés sur les bords arrières des pales directrices (1.1).

6. Turbine à gaz selon l'une des revendications précédentes, **caractérisée en ce que** l'ensemble chambre de combustion-pales directrices (1) est divisé en un segment intérieur dans le sens radial (1.A) et un segment extérieur dans le sens radial (1.B) et les pales directrices étant divisées en segments extérieurs et intérieurs par des parois de délimitation (1.1.i).

7. Turbine à gaz selon la revendication 6, **caractérisée en ce que** les parois de délimitation (1.1.i) présentent des orifices à air de refroidissement.

8. Turbine à gaz selon la revendication 7, **caractérisée en ce que** les orifices à air de refroidissement (1.1.m) sont disposés décalés les uns par rapport aux autres dans les parois de délimitation (1.1.i) du segment intérieur (1.A) et du segment extérieur (1.B).

9. Procédé de refroidissement d'un ensemble chambre de combustion-pales directrices d'une turbine à gaz selon l'une des revendications précédentes, **caractérisé en ce qu'**un courant d'air de refroidissement est acheminé à travers les orifices à air de refroidissement (4.1) dans une première section de canal, qui s'étend au moins partiellement à l'intérieur d'une pale directrice, d'un canal à air de refroidissement (4) et qu'au moins un courant partiel du courant d'air de refroidissement est acheminé le long de la paroi de la chambre de combustion (1.2.1) dans une deuxième section de canal pour un refroidissement par contre-courant de la chambre de combustion (1.2).

10. Procédé selon la revendication 9, **caractérisé en ce qu'**un premier courant partiel du courant d'air de refroidissement s'échappe à travers les orifices à air de refroidissement (1.1.m) de la pale directrice (1.1.i) hors du canal à air de refroidissement (4) et un deuxième courant partiel est acheminé dans la deuxième section de canal.
